# EUROPÄISCHE PATENTSCHRIFT

(11) **EP 2 611 666 B1**
(45) Veröffentlichungstag und Bekanntmachung des Hinweises auf die Patenterteilung: **27.02.2019**
(21) Anmeldenummer: 11802629.3
(22) Anmeldetag: 22.11.2011
(51) Int. Cl.: B61C 9/50

(54) **GETRIEBE FÜR EINEN SCHIENENFAHRZEUGANTRIEBSSTRANG**
GEARBOX FOR A RAIL VEHICLE DRIVE TRAIN
TRANSMISSION POUR LA CHAÎNE CINÉMATIQUE D'UN VÉHICULE FERROVIAIRE

(30) Priorität: 21.02.2011 DE 102011011867
(43) Veröffentlichungstag der Anmeldung: 10.07.2013
(73) Patentinhaber: Voith Patent GmbH, 89522 Heidenheim (DE)
(72) Erfinder: HOEGER, Bernhard, 89522 Heidenheim (DE)
(74) Vertreter: Dr. Weitzel & Partner
(86) Internationale Anmeldenummer: PCT/EP2011/005878
(87) Internationale Veröffentlichungsnummer: WO 2012/113422

(56) Entgegenhaltungen:
- BG-A- 97 677
- DE-A1- 2 239 866
- DE-C- 534 732
- DE-T2- 69 426 448
- US-A- 1 962 893
- US-A- 3 152 558
- US-A- 3 841 228

## Beschreibung

Die vorliegende Erfindung betrifft ein Getriebe für den Antriebsstrang eines Schienenfahrzeugs, im Einzelnen gemäß dem Oberbegriff von Anspruch 1. Die Erfindung ist besonders geeignet für Schienenfahrzeuge im Schienennahverkehr mit maximalen Betriebsgeschwindigkeiten von 80 bis 110 km/h, und hier besonders im unterirdischen Schienennahverkehr (Metro).
Üblicherweise kommen in Metro-Schienenfahrzeugen einstufige Stirnradgetriebe zur Übertragung der Antriebsleistung vom Antriebsmotor auf die Antriebsräder zum Einsatz. Aufgrund unterschiedlicher maximaler Betriebsgeschwindigkeiten, die in der Regel zwischen 80 km/h und 110 km/h betragen, und verschiedener Motorkonzepte variieren die Getriebeübersetzungen herkömmlich meist zwischen 6,3 und 7,7. Dies führt zu der Notwendigkeit, dass je nach vom Betreiber gewünschter Übersetzung, die entsprechend der vorgesehenen maximalen Betriebsgeschwindigkeit gewählt wird, ein Getriebe aus einer Vielzahl von bevorrateten oder angebotenen Getrieben verschiedener Größen ausgewählt und in das Schienenfahrzeug eingebaut werden muss. Die Hersteller solcher Schienenfahrzeugsgetriebe bieten daher in der Regel verschiedene Getriebe unterschiedlicher Größen an, bei welchen die Verwendung von Gleichteilen für die verschiedenen Getriebegrößen äußerst begrenzt ist. Dies erhöht die Herstellungs- und Bevorratungskosten sowohl für neue Getriebe als auch für Ersatzteile. Die verfügbaren Übersetzungen sind ferner durch die vorgeschriebene Bodenfreiheit des Schienenfahrzeugs begrenzt, welche sich in Abhängigkeit des Durchmessers der verwendeten Zahnräder verändert (siehe zum Beispiel DE 22 39 866 A1 oder DE 534 732 C). Der vorliegenden Erfindung liegt die Aufgabe zugrunde, ein Getriebe für den Antriebsstrang eines Schienenfahrzeugs anzugeben, das den gesamten bisherigen Übersetzungsbereich und vorteilhaft einen noch größeren Übersetzungsbereich abdeckt und die Veränderung der konkreten Übersetzung des einzelnen Getriebes durch nur geringe Modifikationen in der Konstruktion ermöglicht.

Die erfindungsgemäße Aufgabe wird durch ein Getriebe mit den Merkmalen von Anspruch 1 gelöst. Die abhängigen Ansprüche beschreiben vorteilhafte und besonders zweckmäßige Ausgestaltungen der Erfindung, unter anderem einen Antriebsstrang für ein Schienenfahrzeug mit einem erfindungsgemäßen Getriebe.

Das erfindungsgemäße Getriebe, insbesondere Schienenfahrzeugsgetriebe, weist einen Antrieb zum Anschluss eines Antriebsmotors des Schienenfahrzeugs sowie einen Abtrieb zum Anschluss von Antriebsrädern des Schienenfahrzeugs auf. Der Antrieb kann beispielsweise direkt oder mittels einer Kupplung, insbesondere elastischen Kupplung, unmittelbar am Antriebsmotor angeschlossen sein. Gemäß einer alternativen Ausführungsform sind weitere Antriebselemente zwischengeschaltet.

Als Antriebsmotor kommt insbesondere ein Elektromotor in Betracht. Jedoch sind auch andere Motoren möglich, beispielsweise ein Verbrennungsmotor, insbesondere Dieselmotor, oder auch ein dieselelektrischer Antrieb.

Der Abtrieb kann vorteilhaft durch eine Getriebeausgangswelle gebildet werden, welche wenigstens ein Antriebsrad oder zwei Antriebsräder unmittelbar trägt. Selbstverständlich ist es auch hier möglich, weitere Übertragungselemente zwischen dem Abtrieb und den Antriebsrädern vorzusehen oder eine andere Zahl von auf der Ausgangswelle angeordneten Antriebsrädern.

Erfindungsgemäß weist die Triebverbindung des Getriebes zwischen dem Antrieb und dem Abtrieb eine Getriebeübersetzung zwischen 5 und 10 auf, beide Grenzwerte eingeschlossen. Besonders vorteilhaft liegt die Getriebeübersetzung in einem Bereich größer als 5 und kleiner als 10, beispielsweise von 6 bis 8 (mit eingeschlossenen Grenzwerten) oder zwischen 6 und 8 (ohne Grenzwerte).

Erfindungsgemäß wird nun die Getriebeübersetzung durch zwei in der Triebverbindung zwischen dem Antrieb und dem Abtrieb des Getriebes hintereinandergeschaltete Übersetzungsstufen gebildet, von welchen die erste Übersetzungsstufe eine Übersetzung zwischen 1 und 2 und die zweite, der ersten Übersetzungsstufe im Antriebsleistungsfluss vom Antrieb zum Abtrieb nachgeordnete Übersetzungsstufe eine Übersetzung von mehr als dem Doppelten der ersten Übersetzungsstufe aufweist.

Besonders vorteilhaft ist die Übersetzung der ersten Übersetzungsstufe kleiner als 2, insbesondere beträgt diese 1,4 bis 1,7.

Die zweite Übersetzungsstufe kann vorteilhaft eine Übersetzung von 6 bis 8 aufweisen, insbesondere von 4 bis 5 oder besonders vorteilhaft von 4,3 bis 4,7.

Gemäß einer bevorzugten Ausführungsform der Erfindung werden beide Übersetzungsstufen durch jeweils ein Zahnradpaar, insbesondere Stirnradpaar, gebildet. Das Stirnradpaar kann beispielsweise schrägverzahnte Stirnräder aufweisen.

Für eine besonders kompakte Ausführungsform ist vorgesehen, dass die Triebverbindung zwischen dem Antrieb und dem Abtrieb des Getriebes ausschließlich durch die beiden Zahnradpaare und diesen zugeordnete Wellen und Lager gebildet wird. Beispielsweise kann der Antrieb durch eine Eingangswelle des Getriebes gebildet werden, die ein Antriebszahnrad der ersten Übersetzungsstufe trägt, der Abtrieb durch eine Ausgangswelle gebildet werden, die ein Abtriebszahnrad der zweiten Übersetzungsstufe trägt, und ferner eine einzige Zwischenwelle vorgesehen sein, die zwei Zwischenzahnräder trägt, von denen das erste mit dem Antriebszahnrad kämmt und das zweite mit dem Abtriebszahnrad kämmt.
Im eingebauten Zustand im Betrieb des Getriebes kann die Ausgangswelle vorteilhaft mit ihrer Drehachse oberhalb der Zwischenwelle, insbesondere oberhalb der Drehachse der Zwischenwelle positioniert sein. Die Eingangswelle ist vorteilhaft mit ihrer Drehachse ebenfalls oberhalb der Zwischenwelle, insbesondere oberhalb der Drehachse der Zwischenwelle und insbesondere oberhalb der Drehachse der Ausgangswelle positioniert. Selbstverständlich ist auch eine andere Positionierung unterhalb der Drehachse der Ausgangswelle oder unterhalb der Drehachse der Zwischenwelle möglich.
Besonders günstig ist es, wenn das mit dem Antriebszahnrad kämmende erste Zwischenrad auf der Zwischenwelle und das Abtriebszahnrad auf der Ausgangswelle gleich tief in einen gemeinsamen Ölsumpf eintauchen, der beispielsweise unterhalb der Zahnräder in einem gemeinsamen, die beiden Übersetzungsstufen umschließenden Gehäuse bevorratet ist. Gleich tief muss dabei nicht notwendigerweise ein exakt gleich tiefes Eintauchen bedeuten, sondern eine im Wesentlichen gleich große Eintauchtiefe kann ausreichend sein. Beispielsweise unterscheiden sich die Eintauchtiefen um weniger als 15 oder 10 mm.
Ein erfindungsgemäß ausgeführter Antriebsstrang, insbesondere Schienenfahrzeugantriebsstrang, umfasst einen Antriebsmotor zum Antrieb des Schienenfahrzeugs sowie vom Antriebsmotor angetriebene Antriebsräder. Ferner ist ein Getriebe der zuvor beschriebenen Art vorgesehen, das im Antriebsleistungsfluss zwischen dem Antriebsmotor und den Antriebsrädern angeordnet ist.

Der Antriebsstrang beziehungsweise das Schienenfahrzeug weist ein Drehgestell auf, in welchem die Antriebsräder gelagert sind.

Vorteilhaft ist das Getriebe auf einer Ausgangswelle, die den Abtrieb bildet und die Antriebsräder trägt, gelagert und stützt sich mittels einer Drehmomentstütze an dem Drehgestell gegen eine Verdrehung ab. Die Drehmomentstütze kann als separates Bauteil, beispielsweise als Hebel, ausgeführt sein, das/der einerseits am Getriebe, insbesondere an einem Gehäuse desselben, und andererseits am Drehgestell angeschlossen ist. Von Vorteil ist zumindest einer der beiden Anschlüsse über ein elastisches Element ausgeführt, um Schwingungen zu dämpfen. Alternativ oder zusätzlich kann die Drehmomentstütze ein elastisches Element aufweisen, das Schwingungen in der Drehmomentstütze dämpft.

Gemäß einer alternativen Ausführungsform ist die Drehmomentstütze einteilig mit dem Drehgestell oder mit dem Getriebe, insbesondere dem Getriebegehäuse, ausgeführt. Prinzipiell kommt auch eine einteilige Ausführung aller drei Bauteile in Betracht.

Gemäß einer Ausführungsform ist auch der Antriebsmotor im Drehgestell gelagert und vorteilhaft über eine elastische Kupplung, die insbesondere in Axialrichtung und Radialrichtung elastische Bewegungen zulässt, am Antrieb des Getriebes angeschlossen.

Durch die Erfindung kann der gesamte notwendige Übersetzungsbereich eines Schienenfahrzeuggetriebes, insbesondere bei maximalen Betriebsgeschwindigkeiten im Bereich von 80 bis 110 km/h abgedeckt werden, oder sogar Geschwindigkeiten darüber hinaus bis beispielsweise 120 oder 130 beziehungsweise 140 km/h. Um die Gesamtübersetzung zu ändern, sind lediglich kleinere Modifikationen an der ersten Übersetzungsstufe notwendig. Beispielsweise kann das Zahnrad auf der Eingangswelle des Getriebes sowie das mit diesem kämmende Zahnrad der Zwischenwelle angepasst werden. Durch die ungewöhnlich groß gewählte Übersetzung der zweiten Übersetzungsstufe fällt die notwendige Varianz der ersten Übersetzungsstufe sehr gering aus. Die zweite Übersetzungsstufe kann unverändert bleiben.

Die am Getriebe zur Änderung der Gesamtübersetzung notwendigen Modifikationen sind derart gering, dass nur durch Anpassen der ersten Übersetzungsstufe bei einem bestehenden Getriebe die maximale Betriebsgeschwindigkeit geändert werden kann, beispielsweise kostengünstig während einer Hauptüberholung des Schienenfahrzeugs. Durch die Möglichkeit, die Anzahl von Gleichteilen verschiedener Getriebe erheblich zu erhöhen, wird die Ersatzteilbevorratung reduziert, die Montagewerkzeuge können vereinheitlicht werden und Betriebs- und Wartungsvorgänge verschiedener Getriebe entsprechen sich weitgehend.

Die Erfindung soll nachfolgend anhand eines Ausführungsbeispiels exemplarisch beschrieben werden.

Es zeigen:
- Figur 1: eine seitliche Ansicht auf ein erfindungsgemäß ausgeführtes Getriebe;
- Figur 2: eine geschnittene Ansicht mit einem Schnittverlauf durch die Drehachsen der verschiedenen Wellen der Ausführungsform gemäß der Figur 1.

In der Figur 1 ist ein Antriebsrad 1 eines Schienenfahrzeugs dargestellt. Das Antriebsrad 1 wird von einer Ausgangswelle 2 eines Getriebes 3 getragen. Das Getriebe 3 selbst, umfassend ein Getriebegehäuse 4, ist auf der Ausgangswelle 2 gelagert und mittels einer Drehmomentstütze 5 am Drehgestell 6 (hier ist nur ein kleiner Teil schraffiert dargestellt) gegen Verdrehung abgestützt.
Die Antriebsleistung eines Antriebsmotors (in der Figur 1 nicht dargestellt) wird über die Eingangswelle 7 des Getriebes 3 in das Getriebe 3 eingeleitet. Von der Eingangswelle 7 erfolgt die Antriebsleistungsübertragung über eine Zwischenwelle 8 auf die Ausgangswelle 2 mittels zweier Zahnradpaare, die nachfolgend anhand der Figur 2 näher erläutert werden.
Im Getriebegehäuse 4 ist im unteren Bereich ein Ölsumpf 9 ausgebildet, mittels welchem das Getriebe geschmiert wird und in welchen zumindest das Abtriebszahnrad 16 auf der Ausgangswelle 2 und das mit diesem kämmende Zahnrad auf der Zwischenwelle 8 sowie vorteilhaft auch das Zahnrad 14 der Zwischenwelle 8, das mit dem Zahnrad 13 auf der Eingangwelle 7 kämmt, eintauchen.
In der Figur 2 erkennt man wiederum das Getriebe 3 mit dem Getriebegehäuse 4, in welchem die Ausgangswelle 2, die Eingangswelle 7 und die Zwischenwelle 8 gelagert sind, vorliegend jeweils über jeweils zwei Wälzlagerpaarungen. Ferner ist der Antriebsmotor 9 dargestellt, der beispielsweise als Elektromotor ausgeführt sein kann. Jedoch kommen auch andere Motorbauarten, insbesondere ein Dieselmotor, in Betracht. Der Antriebsmotor 9 treibt die Eingangswelle 7 über eine elastische Kupplung 10 an.
Eine erste Übersetzungsstufe 11 wird über das von der Eingangswelle 7 getragene Antriebszahnrad 13 und das erste durch die Zwischenwelle 8 getragene Zwischenzahnrad 14 gebildet. Beide Zahnräder 13, 14 sind als Stirnräder ausgeführt, insbesondere als schrägverzahnte Stirnräder.

Die zweite Übersetzungsstufe 12 wird über das zweite von der Zwischenwelle 8 getragene Zwischenzahnrad 15 sowie das durch die Ausgangswelle 2 getragene Abtriebszahnrad 16 gebildet.

Erfindungsgemäß beträgt nun die Übersetzung der zweiten Übersetzungsstufe 12 mehr als das Doppelte der ersten Übersetzungsstufe 11, wodurch durch geringe Modifikationen der ersten Übersetzungsstufe 11 die Gesamtübersetzung, gebildet durch beide Übersetzungsstufen, stark variiert werden kann.

## Patentansprüche

1. Getriebe (3) für den Antriebsstrang eines Schienenfahrzeugs
1.1 mit einem Antrieb zum Anschluss eines Antriebsmotors (9) des Schienenfahrzeugs;
1.2 mit einem Abtrieb zum Anschluss von Antriebsrädern (1) des Schienenfahrzeugs;
1.3 mit einer Triebverbindung zwischen dem Antrieb und dem Abtrieb, die eine Getriebeübersetzung zwischen 5 und 10 ausbildet,
wobei
1.4 die Getriebeübersetzung durch zwei in der Triebverbindung hintereinandergeschaltete Übersetzungsstufen (11, 12) gebildet wird,
**dadurch gekennzeichnet, dass**
die erste Übersetzungsstufe (11) eine Übersetzung zwischen 1 und 2 aufweist und die zweite, der ersten Übersetzungsstufe (11) im Antriebsleistungsfluss vom Antrieb zum Abtrieb nachgeordnete Übersetzungsstufe (12) eine Übersetzung von mehr als dem Doppelten der ersten Übersetzungsstufe (11) aufweist.

2. Getriebe (3) gemäß Anspruch 1, **dadurch gekennzeichnet, dass** die Triebverbindung zwischen dem Antrieb und dem Abtrieb des Getriebes (3) eine Getriebeübersetzung zwischen 6 und 8 ausbildet.

3. Getriebe (3) gemäß einem der Ansprüche 1 oder 2, **dadurch gekennzeichnet, dass** die zweite Übersetzungsstufe (12) eine Übersetzung zwischen 4 und 5, insbesondere zwischen 4,3 und 4,7 aufweist.

4. Getriebe (3) gemäß einem der Ansprüche 1 bis 3, **dadurch gekennzeichnet, dass** die beiden Übersetzungsstufen (11, 12) durch jeweils ein Zahnradpaar, insbesondere Stirnradpaar, gebildet werden.

5. Getriebe (3) gemäß Anspruch 4, **dadurch gekennzeichnet, dass** die Triebverbindung zwischen dem Antrieb und dem Abtrieb ausschließlich durch die beiden Zahnradpaare und diesen zugeordnete Wellen (2, 7, 8) und Lager gebildet wird.

6. Getriebe (3) gemäß Anspruch 5, **dadurch gekennzeichnet, dass** der Antrieb durch eine Eingangswelle (7) gebildet wird, die ein Antriebszahnrad (13) der ersten Übersetzungsstufe (11) trägt, der Abtrieb durch eine Ausgangwelle (2) gebildet wird, die ein Abtriebszahnrad (16) der zweiten Übersetzungsstufe (12) trägt, und ferner eine Zwischenwelle (8) vorgesehen ist, die zwei Zwischenzahnräder (14, 15) trägt, von denen das erste (14) mit dem Antriebszahnrad (13) kämmt und das zweite (15) mit dem Abtriebszahnrad (16) kämmt.

7. Getriebe (3) gemäß Anspruch 6, **dadurch gekennzeichnet, dass** die Ausgangswelle (2) im eingebauten Betriebszustand mit ihrer Drehachse oberhalb der Drehachse der Zwischenwelle (8) positioniert ist, und das mit dem Antriebszahnrad (13) kämmende erste Zwischenzahnrad (14) und das Abtriebszahnrad (16) insbesondere im Wesentlichen gleich tief in einen gemeinsamen Ölsumpf (9) eintauchen.

8. Antriebsstrang für ein Schienenfahrzeug
8.1 mit einem Antriebsmotor (9) zum Antrieb des Schienenfahrzeugs;
8.2 mit vom Antriebsmotor (9) angetriebenen Antriebsrädern (1);
8.3 mit einem Getriebe (3) gemäß einem der Ansprüche 1 bis 7 im Antriebsleistungsfluss zwischen dem Antriebsmotor (9) und den Antriebsrädern (1);
8.4 mit einem Drehgestell (6), in welchem die Antriebsräder (1) gelagert sind; **dadurch gekennzeichnet, dass**
8.5 das Getriebe (3) auf einer Ausgangswelle (2), die den Abtrieb bildet und die Antriebsräder (1) trägt, gelagert ist und sich mittels einer Drehmomentstütze (5) an dem Drehgestell (6) abstützt.

9. Antriebsstrang gemäß Anspruch 8, **dadurch gekennzeichnet, dass** der Antriebsmotor (9) im Drehgestell (6) gelagert ist und über eine elastische Kupplung (10), die insbesondere in Axialrichtung und Radialrichtung elastische Bewegungen zulässt, am Antrieb des Getriebes (3) angeschlossen ist.

10. Antriebsstrang gemäß einem der Ansprüche 8 oder 9, **dadurch gekennzeichnet, dass** die Drehmomentstütze (5) mittels wenigstens eines elastischen Elementes am Drehgestell (6) und/oder Getriebe (3) angeschlossen ist oder ein solches zur Übertragung der Abstützkraft oder des Abstützmomentes aufweist.

## Claims

1. A transmission (3) for the drive train of a rail vehicle
1.1 having an input for connecting a drive motor (9) of the rail vehicle;
1.2 having an output for connecting the drive wheels (1) of the rail vehicle;
1.3 having a drive connection between the input and the output which forms a transmission ratio between 5 and 10; wherein
1.4 the transmission ratio is formed by two transmission stages (11, 12) connected between one another in the drive connection,
**characterised in that**
the first transmission stage (11) has a transmission ratio between 1 and 2 and the second transmission stage (12) connected downstream in the drive power flow after the first transmission stage from the input to the output has a transmission ratio of more than double the first transmission stage (11).

2. A transmission (3) according to claim 1, **characterised in that** the drive connection between the input and the output of the transmission (3) forms a transmission ratio between 6 and 8.

3. A transmission (3) according to one of claims 1 or 2, **characterised in** hat the second transmission stage (12) has a transmission ratio between 4 and 5, in particular between 4.3 and 4.7.

4. A transmission (3) according to one of claims 1 to 3, **characterised in that** both transmission stages (11,12) are formed by respectively a pair of toothed gears, in particular a pair of spur wheels.

5. A transmission (3) according to claim 4, **characterised in that** the drive connection between the input and the output is formed exclusively by both pairs of toothed gears by shafts (2, 7, 8) and bearings associated to them.

6. A transmission (3) according to claim 5, **characterised in that** the input is formed of an input shaft (7), which carries an input toothed gear (13) of the first transmission stage (11), the output is formed of an output shaft (2), which carries an output toothed gear (16) of the second transmission stage (12), and moreover an intermediate shaft (8) is provided, which carries two intermediate toothed gears (14, 15), among which the first (14) meshes with the input toothed gear (13) and the second (15) meshes with the output toothed gear (16).

7. A transmission (3) according to claim 6, **characterised in that** the output shaft (2) is positioned in built-in operating condition with its rotary axis above the rotary axis of the intermediate shaft (8), and the first intermediate gear wheel (14) meshing with the input toothed gear (13) and the output toothed gear (16) dip in particular essentially to the same depth into a common oil sump (9).

8. A drive train for a rail vehicle
8.1 having a drive motor (9) for driving the rail vehicle;
8.2 with drive wheels (1) driven by the drive motor (9);
8.3 having a transmission (3) according to one of claims 1 to 7, in the drive power flow between the drive motor (9) and the drive wheels (1);
8.4 having a bogie (6), in which the drive wheels (1) are mounted; **characterised in that**
8.5 the transmission (3) is mounted on an output shaft (2) forming the output and carrying the drive wheels (1) and rests on the bogie (6) by means of a torque support (5).

9. A drive train according to claim 8, **characterised in that** the drive motor (9) is mounted in the bogie (6), and is connected via an elastic coupling (10) which permits elastic movements in particular in axial direction and radial direction, to the input of the transmission (3).

10. A drive train according to one of claims 8 or 9, **characterised in that** the torque support (5) is connected by means of at least one elastic element to the bogie (6) and/or transmission (3) or has such an element for transmitting the supporting force or the supporting torque.

## Revendications

1. Mécanisme de transmission (3) pour la chaîne cinématique d'un véhicule ferroviaire
1.1 avec un entraînement d'entrée pour la liaison avec un moteur d'entraînement (9) du véhicule ferroviaire ;
1.2 avec un entraînement de sortie pour la liaison avec des roues motrices (1) du véhicule ferroviaire ;
1.3 avec une liaison d'entraînement entre l'entraînement d'entrée et l'entraînement de sortie qui produit un rapport de démultiplication compris entre 5 et 10,
dans lequel
1.4 le rapport de démultiplication est formé par deux étages de démultiplication (11, 12) montés en série dans la liaison d'entraînement,
**caractérisé en ce que**
le premier étage de démultiplication (11) a un rapport de démultiplication compris entre 1 et 2 et le deuxième étage de démultiplication (12), qui est disposé en aval du premier étage de démultiplication (11) dans le flux de puissance d'entraînement allant de l'entraînement d'entrée à l'entraînement de sortie, a un rapport de démultiplication de plus de deux fois celui du premier étage de démultiplication (11).

2. Mécanisme de transmission (3) selon la revendication 1, **caractérisé en ce que** la liaison d'entraînement entre l'entraînement d'entrée et l'entraînement de sortie du mécanisme de transmission (3) produit un rapport de démultiplication compris entre 6 et 8.

3. Mécanisme de transmission (3) selon l'une des revendications 1 ou 2, **caractérisé en ce que** le deuxième étage de démultiplication (12) présente un rapport de démultiplication compris entre 4 et 5, en particulier entre 4,3 et 4,7.

4. Mécanisme de transmission (3) selon l'une des revendications 1 à 3, **caractérisé en ce que** les deux étages de démultiplication (11, 12) sont formés chacun par une paire de roues dentées, en particulier une paire de roues droites.

5. Mécanisme de transmission (3) selon la revendication 4, **caractérisé en ce que** la liaison d'entraînement entre l'entraînement d'entrée et l'entraînement de sortie est formée exclusivement par les deux paires de roues dentées et des arbres (2, 7, 8) et paliers associés à celles-ci.

6. Mécanisme de transmission (3) selon la revendication 5, **caractérisé en ce que** l'entraînement d'entrée est formé par un arbre d'entrée (7) qui porte une roue dentée d'entrée (13) du premier étage de démultiplication (11), l'entraînement de sortie est formé par un arbre de sortie (2) qui porte une roue dentée de sortie (16) du deuxième étage de démultiplication (12), et il est également prévu un arbre intermédiaire (8) qui porte deux roues dentées intermédiaires (14, 15), dont la première (14) est en prise avec la roue dentée d'entrée (13) et la deuxième (15) est en prise avec la roue dentée de sortie (16).

7. Mécanisme de transmission (3) selon la revendication 6, **caractérisé en ce que** l'arbre de sortie (2) à l'état de fonctionnement monté est positionné avec son axe de rotation au-dessus de l'axe de rotation de l'arbre intermédiaire (8), et la première roue dentée intermédiaire (14) en prise avec la roue dentée d'entrée (13) et la roue de sortie (16) sont immergées, en particulier à une profondeur sensiblement égale, dans un carter d'huile commun (9).

8. Chaîne cinématique pour un véhicule ferroviaire
8.1 avec un moteur d'entraînement (9) pour l'entraînement du véhicule ferroviaire ;
8.2 avec des roues motrices (1) entraînées par le moteur d'entraînement (9) ;
8.3 avec un mécanisme de transmission (3) selon l'une des revendications 1 à 7 dans le flux de puissance d'entraînement entre le moteur d'entraînement (9) et les roues motrices (1) ;
8.4 avec un bogie (6) dans lequel les roues motrices (1) sont montées ; **caractérisée en ce que**
8.5 le mécanisme de transmission (3) est monté sur un arbre de sortie (2), qui forme l'entraînement de sortie et porte les roues motrices (1), et prend appui sur le bogie (6) au moyen d'un support de couple (5).

9. Chaîne cinématique selon la revendication 8, **caractérisé en ce que** le moteur d'entraînement (9) est monté dans le bogie (6) et est relié à l'entraînement d'entrée du mécanisme de transmission (3) par un accouplement élastique (10) qui permet des mouvements élastiques, en particulier dans la direction axiale et la direction radiale.

10. Chaîne cinématique selon l'une des revendications 8 ou 9, **caractérisée en ce que** le support de couple (5) est relié au bogie (6) et/ou au mécanisme de transmission (3) au moyen d'au moins un élément élastique ou présente un tel élément élastique pour transmettre la force d'appui ou le couple d'appui.
